# FASCICULE DE BREVET EUROPEEN

(11) **EP 1 201 536 B1**
(45) Date de publication et mention de la délivrance du brevet: **05.09.2007**
(21) Numéro de dépôt: 01124347.4
(22) Date de dépôt: 23.10.2001
(51) Int. Cl.: B63C 15/00

(54) **Dispositif de parcage de bateaux avec mise au sec et mise à flot automatisées**
Vorichtung zum Lagern von Booten mit automatischem an Land und ins Wasser setzen
Arrangement for storing vessels on land with automatic hauling and launching

(30) Priorité: 27.10.2000 FR 0013816
(43) Date de publication de la demande: 02.05.2002
(73) Titulaire: Jouves, Max, 34340 Marseillan (FR)
(72) Inventeur: Jouves, Max, 34340 Marseillan (FR)

(56) Documents cités:
- EP-A- 0 770 565
- FR-A- 2 477 099
- FR-A- 2 552 411
- US-A- 3 372 817
- US-A- 4 953 488
- US-A- 6 007 288

## Description

### Domaine de l'invention

L'invention concerne le domaine du stationnement des bateaux de plaisance à moteur et notamment un équipement portuaire pour le halage au sec d'embarcations et leur mise à l'eau, les embarcations étant amenées entre les deux opérations à des postes de stationnement

### Expose de l'art antérieur

La fabrication de bateaux de plaisance est permanente et les anciens bateaux ont une durée de vie de plusieurs dizaines d'années. Ceci aboutit à un besoin permanent de nouvelles places de stationnement, or l'augmentation des places de « ports à flot » traditionnels est quasi impossible ne serait-ce que pour des raisons de limitations physiques. Une autre possibilité consiste à stationner les bateaux hors de l'eau, dans des « ports à sec », sur des supports simples ou étagés jusqu'à 4 niveaux. Dans ce cas le bateau doit être soulevé par un chariot élévateur à fourches et non pas à la grue.

A la demande du plaisancier, un employé saisit le bateau, généralement dans le sens de la longueur par l'arrière, perpendiculairement au quai d'accostage. Il utilise un engin automoteur diesel d'une capacité d'au moins une dizaine de tonnes, spécialement équipé. Il effectue ainsi la mise à flot ou la mise à terre.

Toutefois les « port à sec » rencontrent plusieurs problèmes ; en effet le plaisancier désire utiliser son bateau, à toutes heures du jour ou de la nuit, comme s'il était à flot, et sans attendre. Les contraintes d'horaire d'ouverture du port à sec empêchent le propriétaire de disposer de son bateau à sa guise. L'attente pour obtenir son bateau à flot est souvent trop longue, surtout si plusieurs personnes arrivent en même temps. Les nuisances sonores et odorantes, dues aux engins diesel sont pénibles pour tous, et difficilement acceptées par le voisinage.

Les risques physiques ou matériels dus à l'erreur humaine sont permanents, vus l'importance du gabarit de l'ensemble engin/ bateau, la fragilité et le prix de la charge. La grandeur des voies de circulations indispensables aux gros engins, et la limitation d'élévation de stockage dû à la difficulté de visée et au manque de visibilité, impose une occupation du sol très importante.

Dans l'opération de retour au stationnement, normalement le bateau accoste parallèlement au ponton. Il doit être positionné ensuite perpendiculairement à celui-ci afin de pouvoir être saisi par l'arrière avec l'engin. La manoeuvre pour le faire pivoter de 90° est délicate et dangereuse. Enfin les difficultés de préhension à flot dues aux différences de hauteur des marées, sont difficilement maîtrisables.

On connaît par le brevet français demandé 2 552 411 et par les brevets US 4 953 488 et 6 007 288 des systèmes de parcage de bateaux doublés d'un équipement de déplacement des embarcations entre leur parcage et leur mise à l'eau. Ces dispositifs procèdent par prise en charge de l'embarcation à partir d'organes en suspension, soit du type ascenseur, soit du type pont roulant. Ils présentent les inconvénients suivants : (i) les moyens de sustentation de l'embarcation doivent s'étendre jusqu'au-dessus de la verticale du plan d'eau, et le volume de parcage entraîne une pollution visuelle (ii) la structure élevée en hauteur et le réseau de guidage aérien, mal accessibles, rend la maintenance coûteuse (üi) l'ensemble est lent car les installations ne peuvent traiter qu'une embarcation à la fois et nécessitent la présence d'un personnel de service

### Objet de l'invention

La présente invention vise à apporter une solution aux problèmes ci-dessus et prévoit une machinerie automatisée, ayant pour fonctions principales de :
- prendre un bateau de plaisance à moteur à flot quel que soit le niveau de l'eau,
- le lever, le déplacer, le faire pivoter, et éventuellement le rincer,
- le ranger à sa place sur des structures de stationnement terrestres étagées sur plusieurs niveaux,
- pouvoir le remettre à flot immédiatement à partir de cette place.
Toutes ces opérations s'effectuent rapidement et en sécurité, sans aucun personnel, plusieurs fois par jour ou par nuit. Elle sont commandées par l'utilisateur à l'aide d'un code.
L'invention permet donc d'utiliser un bateau avec autant de plaisir que s'il était à flot dans un port traditionnel, sans les contraintes d'horaire ou d'attente des « ports à sec », mais de profiter des avantages de ces derniers, comme de ne pas appliquer chaque année des peintures spécifiques anti-fouling contre les algues et les coquillages. Ceci contribue à limiter la pollution du milieu aquatique, et élimine les risques d'osmose des coques polyester, et de corrosion ou d'électrolyse des moteurs. Le propriétaire réalise des économies importantes, sur les produits d'entretien, sur les manutentions, et éventuellement sur le stationnement à terre pendant ses périodes d'hivernages.

De plus, l'invention apporte de nombreux autres avantages: L'utilisation exclusive de moteurs électriques pour l'ensemble des manutentions élimine les nuisances sonores et odorantes.
En supprimant l'intervention humaine dans les manutentions délicates, les risques physiques et matériels disparaissent.

Pouvant négliger les problèmes de visée humaine à plusieurs mètres de hauteur, cette machinerie automatisée permet d'atteindre des grandes hauteurs de stationnement, et réduit considérablement l'occupation de la surface au sol, en rapport du nombre des places créées. L'absence de grands travaux d'aménagement et de terrassement pour la circulation des engins lourds, et l'utilisation de l'élévation maximale permettent de réduire leurs coûts d'installation. L'absence de personnel réduit les charges d'exploitation. Les moteurs électriques réduisent les frais d'entretien.

### Caractéristiques de l'invention

L'invention vise un dispositif portuaire pour le déplacement mécanique d'embarcations notamment de plaisance entre un poste de levage/mise à flot et un emplacement de stationnement au sein d'un ensemble de parcage hors eau, conforme aux données exposées dans la revendication 1 et les revendications dépendantes qui suivent le présent descriptif.

### Description d'une forme de réalisation de l'invention

D'autres caractéristiques et avantages de l'invention ressortiront encore de la description qui suit et qui est donnée en relation avec une forme de réalisation préférentielle de l'invention donnée à titre d'exemple de réalisation sans caractère limitatif et en se référant aux dessins annexés
La figure représente une vue en plan de dessus de l'ensemble de la machine montée en structure de rangement circulaire.
La figure 2 représente une vue en coupe verticale de l'ensemble de la machine de la figure 1
La figure 3 représente une vue de face du chariot élévateur portant une embarcation (en position transversale) et en place à la verticale du poste de levage ; la figure 4 représente une vue de coté du chariot élévateur de la figure 3, l'embarcation étant vue de face.
La figure 5 représente une vue en élévation d'une structure de rangement possible en forme de phare maritime.
La figure 6 représente une vue de dessus d'une structure de rangement rectiligne.
Les figures 7A, 7B et 7C représentent des vues en perspective d'un détail du montage des sections horizontale et verticale du rail porteur des roulements du chariot de levage et illustrant leur déplacement sur le coude intermédiaire
La figure 7D représente une variante de ce montage
La figure 8A représente un schéma théorique illustrant le passage conjugué des roulements au niveau du dit coude ; la figure 8B illustre par une vue en élévation latérale les positionnements successifs des roulements sur le coude.
Les figure 9A , 9B et 9C présentent en plan schématique trois phases de la manoeuvre de centrage de l'embarcation en flottaison au-dessus du chariot de levage alors en position immergée. Les figures 10A à 10C présentant ces trois mêmes phases vues en élévation latérale par rapport au chariot ; une figure 10D présente la phase ultérieure après début d'ascension du chariot.

Selon l'ensemble des figures, un ponton de débarquement 2 et un ponton d'embarquement 3 sont disposés, étant maintenus à la berge, de part et d'autre de la rampe de levage verticale formée par la section 4 (fig 2) du rail ci-après décrit ; cette section de rail 4 est immergée à sa base pour permettre à un chariot de levage 6 circulant sur cette section 4 de descendre, pour être immergé en dessous du fil de plus bas des eaux, pour la prise en charge de l'embarcation, ou sa mise à flot.
Pour mettre un bateau en stationnement, l'utilisateur accoste au ponton d'enlèvement 2, et se fait identifier par un lecteur de code dédié à l'enlèvement 5.
En fonction des données saisies et enregistrées, un micro ordinateur 1 commande la manoeuvre du chariot de levage 6 qui vient se positionner descendant le long de la section ou rampe 4 sous la surface de l'eau. L'utilisateur avance son bateau au-dessus de ce chariot 6.

Ce chariot de levage comporte des moyens de positionnement correct de l'embarcation en fonction de ses caractéristiques dimensionnelles, et des moyens de support ou d'appui pour l'immobilisation de l'embarcation en position stable sur le chariot. A cet effet le chariot comporte selon une première variante représentée aux figures 3 et 4,un cadre en U inversé 10, porteur de bras pendulaires 10a, 10b, articulés aux angles au sommet du dit cadre et manoeuvrés par des moyens mécaniques ; dans un premier temps, un bras 10a tend à repousser l'embarcation flottant au-dessus du chariot, vers le bord du chariot coté berge, où peuvent être disposés des lecteurs de code d'identification spécifiques à l'embarcation et portés par cette dernière ; un second bras opposé 10b peut alors être programmé, en fonction des caractéristiques de l'embarcation saisies depuis le dit lecteur de code, pour ramener cette embarcation en position médiane au centre du chariot, reposant convenablement sur les moyens de support ; ces derniers peuvent être constitués de longerons latéraux 13 propres à recevoir la base de la coque à proximité de la quille, et/ou de patins 8, ainsi que de rouleaux d'axes verticaux 7 portés par le dit cadre 10

Le chariot pourra comporter également des contacts de niveau de la surface de l'eau 9, et des palpeurs 11 d'avancement de l'embarcation. Ces moyens sont aptes à détecter l'avancement de la carène et son positionnement correct.

Une autre forme de réalisation constituant une variante est présentée ci-après étant illustrée aux figures 9A à 9C et 10A à 10 D. Selon cette forme plus avantageuse de réalisation, les moyens de positionnement correct de l'embarcation au poste de levage, au dessus du chariot en attente sont formés de deux couples de poteaux latéraux respectivement 110a et 110b vers l'avant et 111a et 111b vers l'arrière de l'embarcation ; ces poteaux sensiblement verticaux reposent sur la structure horizontale du chariot étant mobiles dans une direction transversale tout en restant dans une position sensiblement verticale ; ces poteaux sont associés par leur base à des moyens moteurs (non représentés) tels que vérins hydrauliques assurant leur déplacement en translation transversale, les poteaux d'un même couple restant en position symétrique par rapport à l'axe 114 correspondant à l'axe de positionnement idéal de l'embarcation en vue d'assurer sa position stable sur les longerons porteurs 113a et 113b. De plus la commande des vérins assurant la manoeuvre des poteaux est jumelée d'un couple à l'autre de sorte que l'écartement entre les dits poteaux est identique d'un couple à l'autre (double axe de symétrie).

En position d'attente inactive, comme représenté à la figure 9A les poteaux sont effacés latéralement avec écartement maximum, laissant libre accès à l'embarcation à parquer.

Un poteau poussoir 115 complète le système de positionnement du bateau ; ce poteau 115 restant sensiblement vertical est manoeuvré par sa base par un organe moteur tel qu'un vérin hydraulique en direction de la berge (flèche F 1) dés que l'embarcation s'est insérée en position convenable au dessus du chariot, c'est à dire entre les poteaux 111a et 111b et les poteaux 110a et 110b ; le poteau poussoir vient plaquer l'embarcation contre les poteaux 111b et 11Ob, l'embarcation étant alors à proximité de la plate-forme 116 solidaire du chariot, ainsi apte à recevoir le pilote.

A ce stade et l'embarcation étant ainsi positionnée des moyens de repérage et de lecture tel qu'un lecteur laser, disposés par exemple sur la plate forme peuvent saisir les données spécifiques à l'embarcation, en vue de la commande ultérieure de la manoeuvre du chariot ; de même l'utilisateur pilote peut (fig 10A et 10B) sur un digicode ou autre moyen de saisie adresser des données d'identification ou des instructions en vue de la suite de la manoeuvre.

Dans un première phase ultérieure les vérins activant les poteaux de positionnement déplacent ces derniers dans le sens des fléchés F2 (fig 9C) amenant automatiquement l'embarcation dans sa position médiane au dessus du chariot , le poteau poussoir 115 est ainsi repoussé passivement dans le sens de la fléche de rétractation F3.

Dans cette position médiane l'axe de l'embarcation se confond avec l'axe du chariot 115 ; ainsi la coque peut reposer en équilibre sur les longerons support 113a et 113b. Avantageusement un des longerons, proximal par rapport à la berge est prévu effaçable selon les figures 10A et 10B, pour faciliter le déplacement transversal de la quille de l'embarcation ; son redressement étant assuré lorsque l'embarcation est arrivé en position finale médiane, ce qui peut être détecté par le mouvement des vérins de manoeuvre des poteau de positionnement.

Dans la position médiane de l'embarcation le chariot peut alors amorcer son mouvement ascensionnel selon la flèche F5 de la figure 10D, étant par exemple entraîné par câble depuis un treuil électrique, éventuellement avec poulies de renvoi.

Ce chariot 6 monte dans un premier temps, parallèlement au quai. Il négocie le changement entre la rampe ou section verticale 4 et la section horizontale 12 sans changer l'horizontalité de la structure support du bateau 13, grâce à la jonction spécifique 14 des rails et la disposition de ses roues 15 illustrées par les figures 7A, 7B et 7C, ainsi que les figures 8A et 8B.

Sur ces figures on voit que chaque rail de la voie ferrée constituant-le chemin de guidage du chariot 6 se compose de deux sections, soit une section de déplacement sensiblement horizontale 12 au niveau du quai ou de l'aire de stationnement, et une section sensiblement verticale 4 formant la rampe de levage ou de descente du chariot jusqu'au niveau inférieur au fil de l'eau.

La section horizontale 12 se termine à l'aplomb du poste de levage ou de mise à l'eau par une partie coudée 14 orientée vers le bas et au delà de laquelle le rail se prolonge par la section verticale 4 disposée latéralement par rapport à la section 12 ; les extrémités jointives des deux sections étant solidaires mais situées dans des plans verticaux parallèles voisins.

Le sommet 4a de cette section verticale suit une incurvation de rayon de courbure égale au rayon de courbure de la surface convexe externe 12a du dit coude supérieur (fig 8A). Les rails supportent trois trains de roulement, soit de chaque coté un équipage de trois roues ou galets venue de la structure porteuse du chariot , dont un premier roulement 15a positionné pour venir porter sur la face supérieure du rail horizontal 12, un deuxième roulement 15b apte à porter sur la face inférieur du dit rail 12 l'axe de ce deuxième roulement étant décalé longitudinalement par rapport à la verticale du premier roulement 15a dans une direction opposée au centre de gravité du chariot, ce dernier reposant ainsi dans son parcours sur la section 12 en porte à faux sur les deux roulements 15a, 15b

Chaque équipage est porté par des axes débordant de chaque coté depuis un bloc 16a porteur du chariot et chaque équipage comporte un troisième roulement 15c ou galet de descente positionné sous et à l'aplomb du roulement supérieur 15a et de telle sorte que lorsque ce roulement supérieur aborde l'entrée de l'incurvation convexe 12a formée par le coude terminal de la première section 12, le dit roulement inférieur 15c vient porter sur l'entrée de l'incurvation 4a formée par le sommet de la section 4, le chariot étant par la suite supporté en porte à faux sur la section de descente 4 par les deuxième et troisième roulements 15b, 15c, tout en restant parallèle à lui même sur les deux parcours (Figures 7A, 7B et 7C).

Ces galets ou roulements cylindriques peuvent être portés par une joue ou flanc vertical. latéral venu de la structure du chariot en étant orientés vers le centre du chariot, soit, comme représenté aux figures 3 et 4, montés sur des axes débordant latéralement vers l'extérieur depuis un bloc 6a solidaire de la structure du chariot. Les bandages des roulements 15a et 15c sont décalés latéralement l'un par rapport à l'autre pour venir porter sur les faces porteuses des sections respectivement 12 et 4 elles-mêmes décalées comme précédemment exposé ; le bandage du roulement arrière 15b est prévu avec une génératrice double de celle des autres, pour lui permettre de porter successivement sur les faces arrière des sections 12 puis 4.

Une variante de réalisation, illustrée par la figure 7D, permet le positionnement dans un même plan vertical des sections horizontale représentée en 212 sur cette figure et verticale référencée 204 ; les faces des coudes et les galets de roulement recevant les mêmes références que sur les figures 7a-7C précédentes. On voit selon cette figure 7D que dans le cadre de cette variante la base du coude de la section 212 est interrompue à une distance du sommet coudé 4a de la section 204 ; cet espace libre permettra le passage du roulement 15c, venant chercher son appui sur l'entrée du coude 4a. lorsque le roulement supérieur 15a aborde le coude 12a ; et à cet effet cette interruption entre les extrémités voisines des sections 212 et 204 se situe dans le prolongement du parcours horizontal du roulement 15c.

La solidarisation des deux sections 212 et 204 est assurée par une troisième section de rail latéral 214 formant entretoise ou éclisse et disposé sur un flan latéral commun au deux rails. Cette section 214 sert de paroi d'appui pour le roulement 15 b, lors du passage sur le coude, évitant un basculement de l'ensemble en porte à faux et à cet effet, comme précédemment la génératrice du roulement 15 b est au moins double de celle des roulements 15a et 15c, pour permettre un appui successif sur les faces arrières des sections 212 et 214 pendant la transition puis 204.

La géométrie du coude terminant la section 12 (ou 212) est illustrée à la figure 8A, dans laquelle on a représenté en traits pleins un équipage formé par les trois roulements précédemment décrits, dans la position du chariot abordant le coude de transition entre les parcours successifs sur les sections 12 et 4. En pointillés sont représentés ces mêmes roulement en fin de transition et abordant leur parcours vertical sur la section 4.

Le chariot porteur notamment de l'embarcation devant rester constamment horizontal dans ces deux parcours, on a prévu selon l'invention une conformation du coude 14 comportant une incurvation externe convexe 12a et une incurvation concave interne 12b telle que décrite ci-après : pour obtenir l'horizontalité constante du chariot il convient que ce dernier reste constamment parallèle à lui -même, ce qui s'applique donc en premier à chaque équipage formé des roulements latéraux.

On a, dans l'exemple décrit, donné à la face supérieure de la section 12 une incurvation vers le bas 12a de rayon R1 ; cette valeur peut être arbitraire étant rappelé que ce rayon sera de préférence, pour une transition douce, égal au moins au diamètre des roulements. Dans l'exemple décrit ces roulements, formés de galets cylindriques sont de rayons égaux, pour la simplification des calculs et de l'exposé.

L'équipage des trois galets se présente, comme illustré à la figure 8B, avec les axes de roulement disposés aux angles d'un triangle rectangle équilatéral. L'hypoténuse (entraxe 15a-15c) est disposée verticalement, les cotés, soit les entraxes 15a-15b et 15b-15c forment chacun un angle de 45 ° avec l'hypoténuse verticale..

Pour permettre aux roulements et au chariot de négocier le passage sur le coude 14 Il convient donc que le triangle (ci-dessus visé) formé par les trois axes de roulement reste parallèle à lui-même tout au long du passage sur le coude, comme illustré à la figure 8B.

A cet effet en premier lieu l'incurvation 4a au sommet de la section 4 a été prévue , comme précédemment exposé, de même rayon de courbure R1 que l'incurvation 12a ; ainsi lors de leurs parcours jumelés les roulement 15a et 15c suivront des chemins tels que leur entraxe restera de longueur fixe et parallèle à elle-même( figure 8A).

En second lieu et toujours en considérant la figure 8A, la configuration donnée à l'incurvation interne concave 12b du rail 12 permet également le maintien de cet autoparallélisme de l'entraxe 15a-15b. La condition en est que l'arc Ab, représentant le parcours de l'axe du roulement du galet 15b soit parallèle et donc même rayon que l'arc Aa. La valeur du rayon R3 de cet arc Aa est égale au rayon R1 de l'incurvation 12a, augmenté du rayon r du galet 15a. Pour obtenir un arc Ab égal à l'arc Aa, il faut donc que l'incurvation interne 12b du rail 12 soit de rayon R2 égal à R3 augmenté de r, puisque l'axe du roulement 15 b se déplace à une distance r de sa surface d'appui (formée par l'incurvation concave 12b). Il suit que l'on adoptera pour la valeur R2 du rayon de cette incurvation concave 12B du coude une valeur égale au rayon R1 de l'incurvation convexe 12a, augmenté de 2 r. Ceci dans le cas ou les roulements 15a et 15 b sont de rayon identique, comme dans le présent exemple ; sinon on ajoutera à la valeur R1 la somme des rayons des dits roulements.

Au long du parcours horizontal, sur la section 12, le chariot porteur de l'embarcation halée depuis le poste de levage, passe devant une rampe munie d'asperseurs 19 positionnés de part et d'autre des rails, pour rincer le bateau.

De préférence les moyens supports de l'embarcation au sein du chariot sont portés par une platine montée à pivotement selon un axe vertical 17 (fig 4) sur la structure fixe du chariot ; ainsi dans son déplacement d'approche vers le point de transfert 16, et selon la disposition des lieux choisi, l'embarcation peut ainsi être pivotée selon cet axe 17 afin de présenter l'arrière du bateau au deuxième chariot 18 de rangement ou à un poste de transfert ou un emplacement de stationnement

Le deuxième chariot 18 est dédié exclusivement au rangement en stationnement. Au point de transfert 16 reliant les rails de roulement des deux chariots, le chariot de rangement 18 prend le bateau posé sur le chariot de levage 6 en avançant ses bras coulissants téléscopiquement horizontaux 25 sous le bateau, et en le soulevant légèrement pour le dégager. Ce chariot de rangement comporte des palpeurs de sécurité et de repérage du positionnement de l'embarcation. Les moteurs électriques de déplacement de ce chariot de rangement sont asservis et commandés par le même ordinateur (1) que le chariot de levage. Le dit chariot de rangement monte le bateau au niveau désiré grâce à une cage 21 de type ascenseur ; l'ensemble chariot 18 et sa cage ascensionnelle peut pivoter sur 360° , sur l'axe central 20 (fig 2) permettant ainsi de placer le bateau quel que soit la forme de la structure de rangement face à un emplacement radial 22.

Des bras coulissants horizontaux 25 associés à des moyens de manoeuvre mécaniques sont portés sur ce chariot de rangement ; ces bras sont aptes à déplacer le bateau à l'intérieur des structures de rangement 22. Ils redescendent légèrement à l'intérieur de la cage 21) déposant ainsi le bateau sur son support à l'intérieur de l'espace de rangement, puis se rétractent pour se dégager et ensuite le chariot 18 peut repartir attendre au point de transfert 16.

Les structures de rangement de stationnement peuvent être étagées sur plusieurs niveaux rectilignes (fig6) ou circulaires en forme de phare maritime (fig5), ouvertes ou protégées des intempéries. Si la structure est rectiligne (fig6), la cage ascenseur 21 se déplace sur des rails longitudinaux, inférieurs 26 et supérieurs 27.

Inversement , pour mettre un bateau à flot, le plaisancier se fait identifier par le lecteur de code dédié à la mise à flot 23, et le système accomplit la manoeuvre dans l'ordre inverse de celle décrite ci-dessus par déplacement depuis le stationnement sur le chariot de rangement 18, puis sur le chariot de levage/mise à flot 16, lequel déplace l'embarcation jusqu'au pied de la section 4 où le bateau se dégage du chariot par simple mise en flottaison ; le microprocesseur de programmation du mouvement du chariot 16, renseigné sur le tirant d'eau de l'embarcation et sur le niveau instantané du fil de l'eau, est apte à ralentir le mouvement du chariot dés le début de l'immersion, puis à stopper le mouvement après flottaison de l'embarcation.. Dès que son bateau flotte, le plaisancier l'avance et quitte l'emplacement de mise à l'eau au plus tôt afin de ne pas gêner les autres usagers. Il pourra éventuellement aller s'accoster à proximité pour quelques instants à un ponton d'embarquement / débarquement 24, situé à proximité.

Par sécurité, des interrupteurs du type « coup de poing », permettent à tout instant de stopper la machine manuellement. Des informations de fonctionnements anormaux sont transmises systématiquement au microprocesseur gestionnaire, et signalés visuellement ou autrement à un poste de veille et surveillance. Un poste téléphonique relié directement au centre de gestion permet de répondre au problème éventuel du plaisancier.

Pour les très grandes installations, et afin de rendre le système encore plus rapide, une autre ligne de rails peut être installée pour relier le point de transfert 16 et le ponton de mise à flot 3. Dans ce cas, un chariot similaire au chariot 6 mais simplifié, emprunte cette ligne et dépose les bateaux à flot uniquement.

Eventuellement les rails reliant le poste de transfert 16 aux postes de levage/mise à flot peuvent être disposés selon un plan incliné par exemple voisin de 45 °, au lieu des rails successivement verticaux et horizontaux 4 et 12.

La description qui précède permet d'appréhender le fonctionnement et les avantages pratiques de l'installation pour l'utilisateur

Les différentes manutentions automatisées sont confiées à deux chariots complémentaires . Ce principe permet de réduire considérablement l'attente pour une mise à flot ou une mise en stationnement, par rapport au port à sec de l'art antérieur. Cette machinerie permet de faire pivoter automatiquement le bateau afin d'orienter celui-ci à 90° par rapport au ponton d'accostage, et élimine le danger de l'intervention humaine à flot pour cette manoeuvre délicate.
Cette machinerie est démontable et déplaçable. Elle ne crée pas d'immobilier. Elle est simplement posée au sol et sur rails de roulement, en bordure d'un quai existant ou sur la berge d'un cours d'eau navigable.
La forme générale des différentes structures métalliques autoporteuses peut être rectiligne ou circulaire. La forme circulaire permet d'utiliser l'aspect de phare maritime, et favorise ainsi une intégration quasi naturelle dans un environnement navigable.
La structure peut être enjolivée par une couverture décorative, souple ou rigide, qui aura également un rôle de protection contre les intempéries et les agressions diverses.

Cette machinerie est contrôlée sur place par micro ordinateur, mais gérable éventuellement à distance, par ligne téléphonique. Elle permet d'augmenter le rendement, la qualité et la fiabilité du service.

Les rails qui amènent le bateau sur les structures de rangements peuvent être placés à plusieurs mètres de haut ; ceci permet de franchir des obstacles divers et de maintenir l'enclos de stationnement fermé en permanence afin d'augmenter la sécurité intrusion. Pendant son déplacement le bateau peut être rincé par des aspersoirs placés sur son passage.

La machinerie automatisée se compose de plusieurs éléments complémentaires.
Un micro ordinateur contrôle et organise : la logique de l'ensemble des manoeuvres, le fonctionnement des moteurs électriques, les différents palpeurs de positionnement, les systèmes de détection mécanique et de sécurité. Il identifie l'utilisateur par un code, lié à l'emplacement de stationnement, à taper sur un clavier ou inscrit sur une carte utilisant la technologie du code barre, de la piste magnétique, de la puce informatique, ou autres. Ce code est attribué, validé ou invalidé, par un autre système informatique de gestion, qui peut être externe, relié par ligne téléphonique, pouvant regrouper à distance plusieurs autres automates. Des caméras peuvent être reliées à ce système afin de contrôle.

La description qui précède n'a été donnée qu'à titre d'exemple non limitatif et l'on pourra à partir des données décrites réaliser diverses variantes et formes de réalisation sans sortir du cadre de l'invention, telle que revendiquée.

## Revendications

1. Dispositif portuaire pour le déplacement mécanique et automatisé d'embarcations, notamment de plaisance, entre un poste de levage/mise à flot et un emplacement de rangement au sein d'un ensemble de parcage à terre et hors eau, du type comportant au moins un chariot à motorisation électrique (6), roulant sur rails, en vue de la préhension et du déplacement d'une embarcation entre le dit poste de levage/mise à flot (2) et le dit emplacement de rangement (22), le chariot étant pourvu de moyens de support de l'embarcation, et des moyens de contrôle de son positionnement, **caractérisé en ce que** ce dispositif comporte
(a) un jeu de rails parallèles comportant une première section (12) sensiblement horizontale, provenant d'un poste de transfert ou d'un emplacement de rangement, s'étendant jusqu'à l'aplomb du poste de levage/mise à flot, et un seconde section (4) d'ascension/descente jusqu'au dit poste de levage/mise à flot, situé au niveau de flottaison de l'embarcation, se prolongeant sous le niveau des eaux,
(b) un premier chariot ou chariot de levage ou chariot de mise à flot (6) ce premier chariot étant motorisé et étant propre à la préhension et au déplacement d'une embarcation depuis sa position de flottaison à un poste de levage vers le poste de transfert intermédiaire (16) ou l'emplacement de rangement (22), ce premier chariot comportant également des moyens de positionnement et d'immobilisation de l'embarcation, le dit premier chariot étant positionné pour se déplacer selon un parcours sensiblement horizontal sur la dite première section (12) des rails, parcours suivi (ou précédé) d'un parcours d'ascension/.descente, en roulant sur la dite seconde section (4) des rails se terminant au poste de levage/mise à flot au niveau de flottaison de l'embarcation, et ce premier chariot comporte des moyens supports de l'embarcation,
(c) un second chariot, ou chariot de rangement (18), prévu pour reprendre l'embarcation depuis le premier chariot de levage, ou inversement pour deposer l'embarcation sur le chariot de levage, le second chariot de rangement comportant des moyens de préhension et de repos de l'embarcation constitués de bras horizontaux télescopiques (25) propres à s'engager sous une embarcation en attente et à la soulever pour la dégager, les dits bras étant ensuite aptes à déposer l'embarcation sur un support par abaissement des dits bras,
(d) des moyens de détection et d'identification de l'utilisateur ou de l'embarcation à deplacer et des moyens de repérage du positionnement instantané du premier chariot,
(e) des moyens de commande à distance de la manoeuvre des moteurs de déplacement dudit premier chariot,
(f) des moyens logiques tel qu'un microprocesseur propres à saisir, depuis lesdits moyens de détection, et traiter les données relatives à l'identification de l'embarcation à déplacer ou d'un utilisateur, au positionnement instantané de l'embarcation ou du premier chariot et aptes à gérer en conséquence la manoeuvre desdits moteurs électriques et le déplacement du premier chariot.

2. Dispositif selon la revendication 1 et **caractérisé en ce que** la première section (12) sensiblement horizontale des rails, se termine à l'aplomb du poste de levage par un coude (14) orientée vers le bas, au delà duquel elle se prolonge par la seconde section (4) du rail, d'ascension/descente, les extrémités jointives des deux sections étant solidaires, le sommet (4a) de cette seconde section suit une incurvation de rayon de courbure égal à celui de la surface convexe externe (12a) du dit coude (14), les rails supportent trois trains de roulement, soit de chaque coté un équipage de trois roues ou galets (15a, 15b et 15c) venus de la structure porteuse du chariot, dont un premier roulement (15a) positionné pour venir porter sur la face supérieure du rail (12), un deuxième roulement (15b) apte à porter sur la face inférieure de la section horizontale (12) du rail, l'axe de ce deuxième roulement étant décalé longitudinalement par rapport à la verticale du premier roulement (15a) dans une direction opposée au centre de gravité du chariot, ce dernier reposant ainsi dans son parcours sur la section (12) en porte à faux sur les deux roulements (15a, 15b), chaque équipage comporte un troisième roulement (15c) ou galet de descente positionné sous le roulement supérieur (15a) et de telle sorte que lorsque ce roulement supérieur aborde l'entrée de l'incurvation convexe (12a) formée par le coude (14) de la première section (12), le dit roulement inférieur (15c) vient porter sur l'entrée de l'incurvation (4a) formée par le sommet de la section (4), le chariot étant par la suite supporté en porte à faux sur la section de descente (4) par les deuxième et troisième roulements (15b, 15c), tout en restant parallèle à lui-même sur les deux parcours.

3. Dispositif selon la revendication 2, **caractérisé en ce que** le rayon R2 de courbure de l'incurvation (12b) concave (interne) du coude(4) terminal de la section (12) est égal au rayon (R1) de courbure de l'incurvation (12a) convexe (externe) du dit coude, augmenté de la somme des rayons (r) des premier (15a) et deuxième (15b) roulements, en assurant l'autoparallélisme de l'entraxe entre les roulements (15a et 15b)

4. Dispositif selon la revendication 2 **caractérisé en ce que** les trois roulements sont de rayons égaux et l'entraxe des premier (15a) et deuxième (15b) roulements d'une part et l'entraxe de deuxième (15b) et troisième (15c) roulements d'autre part, forment chacun un angle de 45° avec l'entraxe vertical des premier (15a) et troisième roulement (15c) .

5. Dispositif selon la revendication 1, **caractérisé en ce que** le chariot de levage/mise à flot comporte un dispositif de positionnement de l'embarcation constitué de deux couples de poteaux latéraux verticaux, (110a, 110b, 111a, 111b), associés à des moyens moteurs tels des vérins hydrauliques, propres à assurer leur déplacement en translation transversale, les poteaux d'un même couple restant en position symétrique par rapport à l'axe (114) de positionnement idéal de l'embarcation , en vue d'assurer sa stabilité sur des longerons supports

6. Dispositif selon la revendication 5, **caractérisé en outre en ce que** le chariot de levage/mise à flot comporte un poteau poussoir sensiblement vertical et motorisé (115), apte à être manoeuvré en direction de la berge pour venir plaquer l'embarcation contre les poteaux (111b et 110b) à proximité de la plate-forme 116, solidaire du chariot, et permettant l'accés du pilote.

7. Dispositif selon la revendication 1 **caractérisé en ce que** le poste de levage/mise à flot comporte (a) des moyens de repérage et de lecture de données spécifiques à l'embarcation, (b) un dispositif de saisie, tel un digicode, propre à saisir et adresser des instructions en vue de la manoeuvre ultérieure du chariot.

8. Dispositif selon la revendication 5, **caractérisé en ce que** les organes de repos de l'embarcation disposés sur le chariot de levage sont formés de longerons (13, 113a et 113b) et le longeron proximal par rapport à la berge est prévu effaçable pour permettre le déplacement transversal de la quille de l'embarcation lors de la mise en position médiane de celle ci au dessus du chariot

9. Dispositif selon la revendication 1, **caractérisé en** outre que ce que les moyens supports de l'embarcation, montés sur le chariot de levage/mise à flot sont portés par une platine intermédiaire, pivotante selon un axe vertical (17), permettant de pivoter l'axe de l'embarcation, pour présenter l'arrière de l'embarcation au second chariot (18, de rangement), ou à un emplacement de rangement

10. Dispositif selon la revendication 1 **caractérisé en ce que** les rails reliant le poste de transfert au poste de levage /mise à flot sont disposés selon un plan incliné.

## Claims

1. Harbour apparatus for automatically displacing boats, particularly pleasure craft, by mechanical means, between a lifting/launching station and a storage location within a parking unit on dry land, of the type comprising at least one electrically motorized carriage (6), rolling on rails with a view to gripping and displacing a boat between said lifting/launching station (2) and said storage location (22), the carriage being provided with means for supporting the boat, and means for controlling its positioning,
**characterised in that** this apparatus comprises:
(a) a set of parallel rails comprising a first substantially horizontal section (12), coming from a transfer station or from a storage location, extending until it is plumb with the lifting/launching station, and a second, raising/lowering section (4) going as far as said lifting/launching station, located at the boat floating level, extending beneath water-level,
(b) a first carriage, or lifting carriage or launching carriage (6), said first carriage being motorized and being adapted to grip and displace a boat from its floating position to a station for lifting towards the intermediate transfer station (16) or the storage location (22), this first carriage also comprising means for positioning and immobilizing the boat, said first carriage being positioned in order to move along a substantially horizontal path over said first section (12) of the rails, said path followed (or preceded) by a raising/lowering path, rolling over said second section (4) of the rails terminating at the lifting/launching station at the boat floating level, and this first carriage comprises means for supporting the boat,
(c) a second carriage, or storage carriage (18), provided to take the boat from the first lifting carriage, or inversely to place the boat on the lifting carriage, the second storage carriage comprising means for gripping and immobilizing the boat constituted by horizontal telescopic arms (25) adapted to engage beneath a waiting boat and to raise it in order to disengage it, said arms then being adapted to place the boat on a support by lowering said arms,
(d) means for detecting and identifying the user or boat to be displaced and means for locating the instantaneous positioning of the first carriage,
(e) means for remotely controlling the manoeuvre of the motors displacing said first carriage,
(f) logic means such as a microprocessor adapted to capture, from said detection means, and to process the data relative to the identification of the boat to be displaced or of a user, to the instantaneous positioning of the boat or the first carriage and adapted consequently to manage the manoeuvre of said electric motors and the displacement of the first carriage.

2. Apparatus according to Claim 1, **characterised in that** the first substantially horizontal section (12) of the rails terminates plumb with the lifting station in a downwardly oriented elbow (14) from which it extends by the second, raising/lowering section (4) of the rail, the contiguous ends of the two sections being fast, the apex (4a) of this second section follows a curve whose radius of curvature is equal to that of the outer convex surface (12a) of said elbow (14), the rails support three rolling trains, viz. on each side a set of three wheels or rollers (15a, 15b, 15c) integral with the bearing structure of the carriage, of which a first roller bearing (15a) positioned to bear on the upper face of the rail (12), a second roller bearing (15b) adapted to bear on the lower face of the horizontal section (12) of the rail, the axis of this second roller bearing being offset longitudinally with respect to the vertical of the first roller bearing (15a) in a direction opposite the centre of gravity of the carriage, this latter thus resting in its path on the section (12) in overhang on the two roller bearings (15a, 15b), each set comprises a third roller bearing (15c) or lowering roller positioned beneath the upper roller bearing (15a) and so that, when this upper roller bearing enters the convex curve (12a) formed by the elbow (14) of the first section (12), said lower roller bearing (15c) bears on the entrance of the curve (4a) formed by the apex of the section (4), the carriage consequently being supported in overhang on the lowering section (4) by the second and third roller bearings (15b, 15c), while remaining parallel to itself on the two paths.

3. Apparatus according to Claim 2, **characterized in that** the radius of curvature R2 of the concave (inner) curve (12b) of the terminal elbow (4) of the section (12) is equal to the radius (R1) of curvature of the convex (outer) curve (12a) of said elbow, increased by the sum of the radii (r) of the first (15a) and second (15b) roller bearings, ensuring auto-parallelism of the distance between axes between the roller bearings (15a and 15b).

4. Apparatus according to Claim 2, **characterised in that** the three roller bearings present equal radii and the distance between axes of the first (15a) and second (15b) roller bearings on the one hand, and the distance between axes of the second (15b) and third (15c) roller bearings on the other hand, each form an angle of 45° with the vertical distance between axes of the first (15a) and third (15c) roller bearing.

5. Apparatus according to Claim 1, **characterized in that** the lifting/launching carriage comprises a device for positioning the boat, constituted by two pairs of vertical lateral poles (110a, 110b, 111a, 111b) associated with drive means such as hydraulic jacks, adapted to ensure their displacement in transverse translation, the poles of the same pair remaining in symmetrical position with respect to the axis (114) of ideal positioning of the boat, with a view to ensuring its stability on longitudinal support beams.

6. Apparatus according to Claim 5, **characterized in** addition **in that** the lifting/launching carriage comprises a substantially vertical, motorized pusher pole (115) adapted to be manoeuvred towards the waterside in order to apply the boat against the poles (111b and 110b) near the platform 116, fast with the carriage, and allowing the helmsman to access.

7. Apparatus according to Claim 1, **characterised in that** the lifting/launching station comprises (a) means for locating and reading data specific to the boat, (b) a device such as a digicode for capturing data and addressing instructions with a view to the subsequent manoeuvre of the carriage.

8. Apparatus according to Claim 5, **characterized in that** the members for immobilizing the boat disposed on the lifting carriage are formed by longitudinal beams (13, 113a and 113b) and the proximal beam with respect to the water side is provided to be retractable in order to allow the transverse displacement of the boat's keel when it is placed in median position above the carriage.

9. Apparatus according to Claim 1, **characterized in** addition **in that** the boat supporting means, mounted on the lifting/launching carriage are borne by an intermediate platform, pivoting about a vertical axis (17) making it possible to pivot the axis of the boat in order to present the boat aft to the second, storing carriage (18) or to a storage location.

10. Apparatus according to Claim 1, **characterised in that** the rails connecting the transfer station to the lifting/launching station are arranged in an inclined plane.

## Patentansprüche

1. Hafenvorrichtung zur mechanischen und automatisierten Umsetzung, von Booten, insbesondere von Jachten, zwischen einer Hebe-/Zuwasserlassstelle und einem Standplatz innerhalb einer Abstelleinheit an Land und außerhalb des Wassers, in der Bauart mit mindestens einem auf Schienen laufenden Wagen mit elektrischem Motorantrieb (6), um ein Boot zu ergreifen und zwischen der Hebe-/Zuwasserlassstelle (2) und dem Standplatz (22) umzusetzen, wobei der Wagen mit Mitteln zum Tragen des Bootes und mit Mitteln zur Kontrolle seiner Positionierung versehen ist, **dadurch gekennzeichnet, dass** diese Vorrichtung umfasst:
(a) einen Satz paralleler Schienen, umfassend einen ersten, im Wesentlichen horizontalen Abschnitt (12), der von einer Übergabestation oder einem Standplatz kommt und sich bis zu einer Stelle senkrecht über der Hebe-/Zuwasserlassstelle erstreckt, und einen zweiten Abschnitt (4) zum Aufsteigen /Absenken bis zu der im Bereich der Schwimmhöhe des Bootes gelegenen Hebe-/Zuwasserlassstelle, der bis unter den Wasserspiegel verlängert ist,
(b) einen ersten Wagen oder Hebewagen oder Zuwasserlasswagen (6), wobei dieser erste Wagen motorbetrieben ist und geeignet ist, ein Boot zu ergreifen und von seiner Schwimmposition bei einer Hebestelle zur Übergabe-Zwischenstation (16) oder zum Standplatz (22) umzusetzen, wobei dieser erste Wagen auch Mittel zur Positionierung und Ruhigstellung des Bootes umfasst, wobei der erste Wagen so angeordnet ist, dass er sich entlang einer im Wesentlichen horizontalen Strecke auf dem ersten Abschnitt (12) der Schienen bewegt, wobei sich nach (oder vor) dieser Strecke eine aufsteigende/absenkende Strecke befindet, wobei der Wagen auf dem zweiten Abschnitt (4) der Schienen rollt, der an der Hebe-/Zuwasserlassstelle im Bereich der Schwimmhöhe des Bootes endet und wobei dieser erste Wagen Mittel zum Tragen des Bootes umfasst,
(c) einen zweiten Wagen oder Rangierwagen (18), der vorgesehen ist, um das Boot vom ersten Hebewagen zu übernehmen oder um umgekehrt das Boot auf dem Hebewagen abzusetzen, wobei der zweite Rangierwagen Mittel zum Ergreifen und Lagern des Bootes umfasst, die aus horizontalen, teleskopischen Armen (25) gebildet sind, die geeignet sind, unter ein wartendes Boot zu greifen und es anzuheben, um es freizumachen, wobei die Arme geeignet sind, anschließend das Boot durch Absenken der Arme auf einer Auflage abzusetzen,
(d) Mittel zur Erkennung und Identifikation des Benutzers oder des umzusetzenden Bootes und Mittel zur Bestimmung der momentanen Position des ersten Wagens,
(e) Mittel zur Fernsteuerung der Bedienung der Motoren zum Bewegen des ersten Wagens,
(f) logische Mittel wie z.B. einen Mikroprozessor, die geeignet sind, von den Erkennungsmitteln ausgehende Daten im Zusammenhang mit der Identifikation des umzusetzenden Bootes oder eines Benutzers und mit der momentanen Position des Bootes oder des ersten Wagens zu erfassen und zu verarbeiten, und die geeignet sind, in der Folge den Betrieb der Elektromotoren und die Bewegung des ersten Wagens zu steuern.

2. Vorrichtung nach Anspruch 1, **dadurch gekennzeichnet, dass** der erste, im Wesentlichen horizontale Abschnitt (12) der Schienen senkrecht über der Hebestelle mit einem nach unten gerichteten Kniestück (14) endet, jenseits dessen er durch den zweiten Abschnitt (4) der Schiene zum Aufsteigen/Absenken verlängert wird, wobei die aneinandergrenzenden Enden der beiden Abschnitte fest miteinander verbunden sind, wobei die Spitze (4a) des zweiten Abschnitts eine Krümmung aufweist, deren Krümmungsradius gleich jenem der äußeren konvexen Fläche (12a) des Kniestücks (14) ist, wobei die Schienen drei Laufwerke tragen, d.h. an jeder Seite einen Satz von drei Rädern oder Rollen (15a, 15b und 15c), die von der Tragstruktur des Wagens herstammen, darunter eine erste Rolle (15a), die so angeordnet ist, dass sie auf der Oberseite der Schiene (12) aufliegt, eine zweite Rolle (15b), die geeignet ist, auf der Unterseite des horizontalen Abschnitts (12) der Schiene aufzuliegen, wobei die Achse dieser zweiten Rolle in Längsrichtung zur Vertikalen der ersten Rolle (15a) in einer dem Schwerpunkt des Wagens entgegengesetzten Richtung verschoben ist, wobei der Letztgenannte somit auf seinem Weg auf dem Abschnitt (12) überhängend auf den beiden Rollen (15a, 15b) ruht, wobei jeder Satz eine dritte Rolle (15c) oder Abstiegsrolle umfasst, die unter der oberen Rolle (15a) derart angeordnet ist, dass, wenn sich diese obere Rolle der Einmündung der konvexen Krümmung (12a) nähert, die durch das Kniestück (14) des ersten Abschnitts (12) gebildet ist, die untere Rolle (15c) an der Einmündung der Krümmung (4a) aufliegt, die durch die Spitze des Abschnitts (4) gebildet wird, wobei der Wagen in der Folge (15b, 15c) überhängend auf dem Abstiegabschnitt (4) durch die zweite und dritte Rolle getragen wird, wobei das Ganze selbst auf den beiden Strecken parallel bleibt.

3. Vorrichtung nach Anspruch 2, **dadurch gekennzeichnet, dass** der Krümmungsradius R2 der (inneren) konkaven Krümmung (12b) des Kniestücks (4) am Ende des Abschnitts (12) gleich dem Krümmungsradius (R1) der (äußeren) konvexen Krümmung (12a) des Kniestücks ist, erhöht um die Summe der Radien (r) der ersten (15a) und zweiten (15b) Rolle, wobei die Autoparallelität des Achsabstands zwischen den Rollen (15a und 15b) gewährleistet wird.

4. Vorrichtung nach Anspruch 2, **dadurch gekennzeichnet, dass** die drei Rollen den gleichen Radius aufweisen und der Achsabstand zwischen der ersten (15a) und der zweiten (15b) Rolle einerseits und der Achsabstand zwischen der zweiten (15b) und der dritten (15c) Rolle andererseits jeweils einen Winkel von 45° zum vertikalen Achsabstand zwischen der ersten (15a) und der dritten (15c) Rolle bilden.

5. Vorrichtung nach Anspruch 1, **dadurch gekennzeichnet, dass** der Hebe- Zuwasserlasswagen eine Vorrichtung zur Positionierung des Bootes umfasst, die aus zwei Paaren von seitlichen vertikalen Pfosten (110a, 110b, 111a, 111b) gebildet wird, die Bewegungsmitteln wie z.B. Hydraulikzylindern zugeordnet sind, die geeignet sind, für ihre Translationsbewegung in Querrichtung zu sorgen, wobei die Pfosten eines Paares in einer symmetrischen Position in Bezug auf die Achse (114) der idealen Positionierung des Bootes bleiben, um seine Stabilität auf Längsträgern zu gewährleisten.

6. Vorrichtung nach Anspruch 5, darüber hinaus **dadurch gekennzeichnet, dass** der Hebe-/Zuwasserlasswagen eine im Wesentlichen vertikale und motorbetriebene Schubstange (115) umfasst, die geeignet ist, in Richtung des Ufers bewegt zu werden, um das Boot gegen die Pfosten (111b und 110b) in der Nähe der Plattform 116 zu drücken, die mit dem Wagen fest verbunden ist und dem Lotsen den Zutritt ermöglicht.

7. Vorrichtung nach Anspruch 1, **dadurch gekennzeichnet, dass** die Hebe-/Zuwasserlassstelle umfasst: (a) Mittel zur Kennzeichnung und Ablesung bootsspezifischer Daten, (b) eine Eingabevorrichtung, wie z.B. ein Zahlencode, die geeignet ist, Befehle im Hinblick auf den späteren Betrieb des Bootes zu erfassen und weiterzuleiten.

8. Vorrichtung nach Anspruch 5, **dadurch gekennzeichnet, dass** die auf dem Hubwagen angeordneten Organe zur Auflage des Bootes aus Längsträgern (13, 113a und 113b) gebildet sind, wobei der dem Ufer nähere Längsträger einklappbar vorgesehen ist, um die Querbewegung des Kiels des Bootes zu ermöglichen, wenn dieses über dem Wagen in eine Mittelstellung gebracht wird.

9. Vorrichtung nach Anspruch 1, darüber hinaus **dadurch gekennzeichnet, dass** die Mittel zur Auflage des Bootes, die auf dem Hebe-/Zuwasserlasswagen montiert sind, durch eine Zwischenplatte getragen werden, die um eine vertikale Achse (17) schwenkbar ist und es erlaubt, die Achse des Bootes zu schwenken, um den hinteren Teil des Bootes zum zweiten Wagen (18, zum Rangieren) oder zu einem Standplatz zu bringen.

10. Vorrichtung nach Anspruch 1, **dadurch gekennzeichnet, dass** die Schienen, die die Übergabestation mit der Hebe-/Zuwasserlassstelle verbinden, in einer geneigten Ebene angeordnet sind.
